# EUROPÄISCHE PATENTSCHRIFT

(11) **EP 0 000 688 B1**
(45) Veröffentlichungstag und Bekanntmachung des Hinweises auf die Patenterteilung: **11.01.1984**
(21) Anmeldenummer: 78810011.3
(22) Anmeldetag: 01.08.1978
(51) Int. Cl.: B05B 1/34, B65D 83/14

(54) **Spritzdüse**
Atomizing nozzle
Tête de pulvérisation

(30) Priorität: 02.08.1977 CH 9607/77; 14.10.1977 CA 288724; 24.02.1978 CH 2024/78
(43) Veröffentlichungstag der Anmeldung: 07.02.1979
(73) Patentinhaber: Werding, Winfried Jean, CH-1009 Pully (CH)
(72) Erfinder: Werding, Winfried Jean, CH-1009 Pully (CH)
(74) Vertreter: Gasser, François W. (CH)

## Beschreibung

Die Erfindung betrifft eine Spritzdüse zur Ausgabe einer unter Überdruck stehenden Flüssigkeit in Form einer Sprühwolke, umfassend zumindest zwei Teile, die quer zur Achse der in einem der Teile vorhandenen Auslaßöffnung stirnseitig aneinanderliegen, wobei zwischen den Teilen ein achssymmetrisches Strömungswegsystem angeordnet ist, das zentrisch eine Mündungskammer mit mehreren im wesentlichen tangential aus einer außenliegenden Ringkammer in sie einmündenden Gängen aufweist, wobei in die Gänge weitere von außen im wesentlichen rechtwinklig einmündende Gänge vorgesehen sind, durch die die unter Druck stehende Flüssigkeit von außen her dem Strömungswegsystem zugeführt wird.

Eine Spritzdüse der eingangs beschriebenen Art ist aus der FR-A-2 325 434 bekannt, in welcher der Sprühkopf Ringkanäle und eine zentrale Wirbelkammer enthält, um das zu zerstäubende Produkt möglichst fein aufzuspalten. Dieser Sprühkopf weist aber mehrere Nachteile auf, wobei insbesondere ins Gewicht fällt, daß er in der Wirbelkammer eine unkontrollierte Strömung des Produktes zuläßt. Zudem sieht er keine Mittel vor, die Strömungsgeschwindigkeit des Produktes in Richtung gegen den Auslaß hin zu erhöhen. Daher ist dieser Sprühkopf nicht geeignet, Produkte fein zerstäubt abzugeben, die unter einem nur relativ geringen Druck und ohne Treibgas gelagert sind.

Eine weitere bekannte Spritzdüse ist aus dem US-Patent 3652018 von John Richard Focht bekannt und dient dem mechanischen »Break-up« eines Flüssigkeitsstromes unter Bildung einer Sprühwolke von Tröpfchen. Diese bekannte Düse ist leichter herstellbar als eine mit ähnlichen Grundmerkmalen gestaltete, im US-Patent 3 083 917 von Robert Abplanalp et al. beschriebene. Die Zufuhrkanäle der bekannten Focht-Düse sind durch Trennkörper wie Lenk-oder Leitwände (baffles) voneinander getrennt; sie gehen von einer gemeinsamen äußeren Ringkammer aus und enden in einer gemeinsamen zentralen Auslaßöffnung.

Die Anordnung von vier Zufuhrkanälen, die von einer äußeren Ringkammer ausgehend in der Wandung einer zentralen zylindrischen Mischkammer tangential einmünden, um eine verbesserte Atomisierung von flüssigem Gut zu erzeugen, ist auch bereits aus dem US-Patent 1 594641 von Fletcher Coleman Starr aus dem Jahre 1926 bekannt.

Diese bekannten Spritzdüsen genügen aber nicht hinreichend den Anforderungen, die an viele zu versprühende Produkte wie Haarlack, Deodorantien, Luftverbesserer oder Insektizide gestellt werden. So sollen sie, insbesondere z. B. für Haarlack, eine Partikelgröße zwischen 5 und 10 aufweisen, um eine schnelle Verdunstungszeit zu erreichen, damit Strähnenbildung der Haare vermieden wird, wenn die Verbraucherin nach dem Besprühen sich die Frisur zurechtdrückt. Luftverbesserer und Insektizide müssen schnell verdunsten oder in der Luft schweben, damit sie nicht Möbel, Wände, Teppiche oder Parkettböden beflecken. Ferner muß das versprühte Produkt trotz feinster Partikelgröße eine genügend starke Aufprallkraft besitzen, wenn es sich um Haarlack handelt, damit dieser nicht nur auf die Haare zu liegen kommt, sondern auch zwischen diese eindringen kann, was eine luftige Frisur gewährleistet. Für Luftverbesserer und Insektizide soll die Sprühwolke möglichst weit in den Luftraum dringen.

Handelsübliche Spritzdüsen wie sie für Aerosoldosen oder Pumpenzerstäuber zur Verfügung stehen, benötigen zur Erzeugung von Sprühwolken vorgenannter Qualität einen Druck von mindestens 6 atü, wenn sie ohne Flüssiggaskomponente verwendet werden, ca. 3 atü bei Anwesenheit einer solchen Komponente, weil ja ein aus Flüssiggas bestehendes Treibmittel sich im Kontakt mit der Umgebungsluft entspannt und dadurch bei der Bildung der feinen Tropfengröße in der Sprühwolke entscheidend mitwirkt.

Da die erfindungsgemäße Spritzdüse aber vorzugsweise für eine flüssiggasfreie Zerstäubung ohne Luftpumpe und ohne andere Treibmittel verwendet werden soll (propellantiess dispensers), wobei aber höchstens 2.4 atü, gegebenenfalls je nach Lagerzeit noch weniger Druck zur Verfügung steht, muß die Düse so gestaltet werden, daß sie mit relativ niedrigem Druck in der Lage ist, die geforderte Sprühqualität zu liefern, und dabei aber einfach und billig herstellbar ist, während bei Anwesenheit von Flüssiggas im Produkt und entsprechend höheren Drücken mit ihr eine bisher unbekannte, wesentlich gesteigerte Feinheit der Teilchen in der Sprühwolke erreicht werden soll.

Die oben beschriebene Aufgabe wird gelöst und die angestrebten Ziele werden erreicht bei einer Spritzdüse der eingangs beschriebenen Art, wie sie im kennzeichnenden Teil des Patentanspruchs 1 definiert ist. Besondere Ausführungsarten der Erfindung sind aus den abhängigen Ansprüchen 2 -18 zu entnehmen.

In der folgenden Beschreibung werden bevorzugte Ausführungsformen der Erfindung im Zusammenhang mit den Zeichnungen beschrieben, in welchen
Fig. 1 einen Längsschnitt durch einen Zerstäubungskopf mit einer zweiteiligen Ausführungsform der erfindungsgemäßen Spritzdüse,
Fig. 2 einen Querschnitt durch den Düseneinsatz der vorangehenden Ausführungsform, entlang einer in Fig. 1 durch 11-11 angedeuteten Ebene (die Schnittebene der Fig. 1 ist in Fig. 2 durch I-I angedeutet) und in vergrößertem Maßstab,
Fig. einen Längsschnitt durch die in Fig. 2 gezeigte Ausführungsform des Düsenkernes entlang einer in Fig. 2 durch 111-111 angedeuteten Ebene,
Fig. 4 einen Längsschnitt durch eine zu den Einsatzkernen der Fig. 2 und 3 passende Düsenhülse der Spritzdüse,
Fig. 5 einen Längsschnitt durch einen Teilbereich der aus den Teilen nach Fig. und 4 zusammengesetzten Düse im Längsschnitt und in vergrößertem Maßstab,
Fig. 6 einen Querschnitt durch eine Ausführungsform ähnlich der in Fig. 2-5 gezeigten, aber mit sechs axialen und sechs an diese rechtwinklig angeschlossenen radialen Gängen,
Fig. 7 im Querschnitt eine weitere Ausführungsform des Düsenkernes mit drei Turbulenzstufen,
Fig. 8 einen Längsschnitt durch den Düsenkern nach Fig. 7,
Fig. 9 einen Querschnitt durch einen Düsenkern ähnlich dem in Fig. 2 gezeigten, aber mit zusätzlichen Gängen zur Einführung eines zweiten Mediums,
Fig. 10 einen Längsschnitt durch eine Ausführungsform der Spritzdüse mit einem Düsenkern nach Fig.9 und mit einem Einlaßventil und Einlaßkanälen für ein zweites Medium,
Fig. 11 eine Ansicht, teilweise im Schnitt, einer Ausführungsform der Spritzdüse mit Ausstoßkanal, Ringansaugkanal und Regelventil nach Fig. 10,
Fig. 12 eine Ansicht ähnlich derjenigen von Fig. 11 aber mit einfachen Ansaugöffnungen für ein zweites Medium und
Fig. 13 einen Längsschnitt durch eine bevorzugte, andere Ausführungsform eines Zerstäuberkopfes mit Spritzdüsen gemäß der Erfindung zeigen.

Der in Fig. 1 im Längsschnitt gezeigte Zerstäuberbetätigungskopf 30 enthält in seiner Seitenwandung 30a eine Ausnehmung 31, in welche die in einer bevorzugten Ausführungsform gezeigte, in Form eines topfförmigen Gehäuses 33 und einem in die in der Innenwand der letzteren vorgesehene Ausnehmung 33a eingefügten Düsenkern oder Stopfen 32 bestehende Spritzdüse eingesetzt ist. Der Düsenkern 32 trägt in seiner am Boden 33b der Ausnehmung 33a dicht anliegenden vorderen, dem Düsenauslaß 41 zugewandten Stirnfläche 32a und in seiner an der Seitenwandung 33c der Ausnehmung 33a dicht anliegenden seitlichen Umfangswand 32b ausgebildete Vertiefungen, die in der bei Zusammenbau von Düsenkern 32 und Düsenhülse 33 erstellten Düse das aus Ringkammern und Kanälen oder Gängen bestehende hohle Düseninnere bilden.

Die genannten Vertiefungen sind in den Darstellungen des Düsenkerns 32 nach Fig. 2 und 3 besonders veranschaulicht.

Der Betätigungskopf 30 trägt an seiner Unterseite ein unten offenes Ärmelstück oder Halsteil 34, in welches der Ventilschaft einer Aerosol-Sprühdose in bekannter Weise eingesteckt werden kann. Das Innere des Ärmelstücks 34 bildet den Hauptspeisekanal 27, aus dessen oberem Endbereich im Betätigungskopf 30 vier axialen Speisekanäle oder Gänge 35 in axialer Richtung zur Düsenmittelachse MA, die durch Längsnuten in der Umfangswand 32b des Düsenkerns 32 ausgebildet sind, rechtwinklig in Vertiefungen oder Gänge in der Stirnfläche 32a einmünden, die das Turbulenzsystem der Düse bilden. Dieses umfaßt, wie aus Fig. 2 ersichtlich, vier jeweils mit ihrer Eintrittsöffnung 36a rechtwinklig an das vordere Ende eines der axialen Gänge 35 angeschlossene tangentiale Gänge 36, die jeweils windschief zur Düsenmittelachse in einer diese Achse rechtwinklig schneidenden Ebene verlaufen und tangential von außen in eine gemeinsame erste äußerste Ringkammer 37 einmünden, wobei ihre Einmündungen 36b symmetrisch um die äußere Umfangswand 37a der Ringkammer 27 verteilt sind (Fig. 2) und mit der letzteren Umfangswand die Leitkanten 36c bilden.

Von der Ringkammer 37 aus führen vier Gänge 38 der nächstfolgenden Turbulenzstufe düseneinwärts in eine zweite, innere Ringkammer 39, die einen pflockartigen, aus der durch die Bodenfläche 36d (Fig. 3) einmündenden Gänge 36 bestimmten Ebene bis nahe an den Eingang zur Auslaßöffnung 41 heranragenden Ablenkvorsprung 40 umgibt.

Wie aus Fig. 3 ersichtlich werden die Ringkammern und tangentiale Gänge durch die Bodenfläche 33b der Ausnehmung 33a hermetisch oder mindestens flüssigkeitsdicht überdeckt. Eine das hohle Düseninnere durchströmende, unter Druck befindliche Flüssigkeit kann sich also nur durch die Gänge und Ringkammern hindurch zur Auslaßöffnung 41 bewegen.

Die idealste Konizität der tangentialen Gänge 36 wird erreicht, indem man von der Kanalseite 35A eine Tangente zur Peripherie der Ringkammer 37 und von der Kanalseite 35B eine Gerade durch den Berührungspunkt 37A dieser Tangente mit der Ringkammer 37 zieht. Vorteilhafterweise wird dann die Breite der Ringkammer 37 so gewählt, daß sie gleich der Breite der Einmündung 36b der tangentialen Gänge 36 in die Ringkammer 37 ist. Durch diese Konfiguration erreicht man, daß eine von den axialen Gängen 35 kommende, unter Druck stehende Flüssigkeit durch die Verengung der tangentialen Gänge 36 bis zum Einmünden in die Ringkammer 37 beschleunigt wird und daß danach die Ringkammer 37 der Flüssigkeit durch die dieser aufgezwungene Rotationsbewegung eine Zentrifugalkraftkomponente verleiht. Ferner entsteht in der Ringkammer 37 vor je einer Einmündung 36b eines tangentialen Ganges 36 ein Sog. Die idealste Stelle für die Kante 38d der Eintrittsöffnung 38a der inneren tangentialen Gänge 38 einer sekundären Stufe wird erhalten, wenn vom ersten Berührungspunkt auf der Kante 36c zwischen der Geraden 35B-37A und der Ringkammerwandung 37a eine Tangente zur Peripherie der zweiten Ringkammer 39 gezogen wird, und die idealste Einlaufbreite der Eintrittsöffnungen 38a der inneren tangentialen Gänge 38 wird erreicht, indem am Berührungspunkt 39A dieser Tangente mit der zweiten Ringkammer 39 eine Gerade zum Punkt 35A der Kanalseitenkante 35a des Speisekanals oder axialen Ganges 35 gezogen wird. Vorteilhafterweise wird dann eine Breite für die Ringkammer 39 gewählt, die mit der Summe der Breiten der Einmündungen der inneren tangentialen Gänge 38 in derselben identisch ist, wodurch der Durchmesser des pflockartigen Vorsprungs 40 bestimmt wird. Die äußeren tangentialen Gänge 36 sind in der Höhe unverändert wohingegen die inneren Gänge 38 sich ab der Eintrittsstelle 38a zwischen den beiden axialen Wandkanten 38c und 38d nicht nur seitlich, sondern auch in bezug auf ihre Höhe zur Einmündung 38b in die Ringkammer 39 verengen. Diese Verengung ist nicht kontinuierlich, sondern durch eine Stufe 23 unterbrochen, die als mechanisches Break-up erzeugendes Hindernis bereits beim Beschleunigungsvorgang Turbulenz erzeugt (Fig. 2 und 3). Die Umfangskante der vorzugsweise eine Vertiefung 40a enthaltenden Stirnseite des Vorsprungs 40 (Fig. 5) führt in der die inneren Gänge 38 durchströmenden Flüssigkeit ebenfalls zu Turbulenz. Eine zusätzliche Turbulenz wird durch eine an der Innenseite der Düsenhülse 33 um den Düsenauslaß 41 herum befindliche Ringwulst 42 hervorgerufen (Fig. 4).

In der erfindungsgemäßen Spritzdüse wird eine unter Druck stehende Flüssigkeit gezielt beschleunigt, in Rotation versetzt und gewirbelt, was zu einer optimalen Ausnützung der vorhandenen Ausstoßkraft führt. Das Volumen des Hauptspeisekanals 27 ist, verglichen mit den erwähnten an ihn angeschlossenen Kanälen bzw. axialen Gängen und tangentialen Gängen, wesentlich größer. Dieses mit den Kanälen und Gängen verglichen überdimensionierte Volumen des Hauptspeisekanals 27 ist einerseits notwendig, um die vorhandene Druckkraft, unter der die Flüssigkeit steht, unbeschränkt bis zu den axialen Gängen 35 zur Wirkung zu bringen, und andererseits, damit die axialen und tangentialen Gänge auch bei leichttrocknender Flüssigkeit durch verlangsamtes Verdunsten einer relativ großen Flüssigkeitsmenge, die im Hauptspeisekanal 27 gelagert ist, durchgängig bleiben.

Durch entsprechende Änderung des Querschnitts der axialen Gänge 35, aber auch der Querschnitte der Räume 36, 37, 38 und 39 des hohlen Düseninneren kann man die Sprühleistung der erfindungsgemäßen Spritzdüse der jeweiligen Viskosität der Flüssigkeit anpassen. Eine höhere Viskosität der Flüssigkeit verlangt natürlich einen größeren Querschnitt als eine kleine.

Die Tropfengröße ist durch Änderung des Abstandes zwischen dem pflockartigen Vorsprung 40 und der Ringrippe 42 der Düsenhülse 33 einstellbar; je kleiner der Abstand, umso kleiner ist die Tropfengröße. Natürlich darf der Abstand nicht zu klein gehalten werden, was sowohl die Ausstoßgeschwindigkeit herabsetzt, als auch den Ausstoßwinkel der Sprühwolke vergrößert, es sei denn, diese Eigenschaften seien für das eine oder andere Produkt erwünscht. Der Ausstoßwinkel der Sprühwolke hängt auch von der Länge des Düsenauslasses 41 der Düsenhülse 33 ab. Je längerderAuslaß41, um so kleiner ist dieser Winkel.

Die Fig. 4 und 5 zeigen eine weitere vorteilhafte Ausführung der erfindungsgemäßen Spritzdüse. Der Düsenkern 32 gleicht dem in Fig. 1 bis 3 gezeigten, außer daß er statt der zweiten Ringkammer 39 eine Turbulenzkammer 45 aufweist, die dadurch gebildet wird, daß um seine Stirnseite herum der Vorsprung 40 einen axial vorspringenden Ringflansch 44 trägt. Die innerhalb des letzteren gebildete Vertiefung 40a an der Stirnseite des Vorsprungs 40 begrenzt die Turbulenzkammer 45 nach innen, während die Bodenfläche 33b der Ausnehmung 33a der Düsenhülse 33 diese Kammer nach außen begrenzt, wobei der Ringwulst 42, dessen Außendurchmesser etwas kleiner ist als der Innendurchmesser des Ringflansches 44, etwas in die Turbulenzkammer 45 hineinragt. Dabei bleibt zwischen dem Ringflansch 44 und der kragenartigen Ringrippe 42 ein Ringspalt 46, der, besonders wenn der obere Rand der Ringrippe 42 bis an die Ebene des oberen Randes des Ringflansches 44 heran oder über diese Ebene hinaus in das Innere der Mündungskammer 45 hineinragt, eine erhebliche Erhöhung der Turbulenz in der letzteren Kammer bewirkt (Fig. 5).

In der Ausführungsform nach Fig. 6 ist die Düsenhülse 33 an ihrem inneren die Ausnehmung 33a umgebenden Rand mit einem Ringflansch oder einer Umbördelung 28 versehen, welcher in eine entsprechende Ausnehmung 28a des Betätigungskopfes 30 so fest eingreift, daß sie sich auch durch eine unter starkem Druck stehende Flüssigkeit nicht aus dem Betätigungskopf 30 lösen läßt.

Die Fig. 6 zeigt eine weitere Ausführungsform des Düsenkerns 32 mit sechs axialen Speisekanälen 35, die zu sechs tangentialen Gängen 36 führen und die in einer gemeinsamen Ringkammer 37 einmünden, von der aus sechs innere tangentiale Gänge 38 zur gemeinsamen zweiten Ringkammer 39 führen, die durch den pflockartigen Ablenkvorsprung 40 begrenzt ist.

Die Fig. 7 zeigt eine weitere Ausführungsform, in welcher die erfindungsgemäße Spritzdüse nicht nur mit zwei, sondern auch mit drei oder mehr aufeinanderfolgenden Turbulenzstufen versehen werden kann, d. h. zusätzlich zu den Gängen und Ringkammern 36, 37, 38 und 39 kann der Düsenkern 2 noch die tangentialen Gänge 48 und die Ringkammer 49 einer tertiären Turbulenzstufe enthalten und über dem Vorsprung 40 mit einer Mündungskammer 45 versehen sein. Selbstverständlich ist die Anzahl der aufeinanderfolgenden Turbulenzstufen auch von dem zur Verfügung stehenden Druck der Flüssigkeit abhängig, damit es nicht durch eine zu große Reibung zum übermäßigen Abbremsen der Flüssigkeitsströmung kommt. Je größer der Druck, unter dem sich die Flüssigkeit befindet, um so mehr Turbulenzstufen können vorgesehen werden. In dieser Ausführungsform nach Fig. 10 nimmt die Höhe der Zufuhrkanäle und Gänge nicht konisch, sondern stufenweise gegen die Mündungskammer 45 hin ab; dabei bildet jede Stufe ein zu Wirbeln führendes Hindernis und die erreichte Verengung der Gänge ist ein Beschleunigungsfaktor für den Flüssigkeitsstrom (Fig. 8).

Die Fig. 9 zeigt noch eine weitere Ausführungsform des Düsenkerns 32, bei der der letztere zusätzlich zu den tangentialen Gängen 36 und 38 noch Einlaßkanäle 29 aufweist, deren Eintrittsöffnungen 29a nicht an der Peripherie des Düsenkerns 32, sondern nach der Mitte desselben hin versetzt sind und über sich von der Stirnseite 33c der Düsenhülse 33 durch denselben axial erstreckende Durchlässe 26 gespeist werden. Die Einlaßkanäle 29 sind so angeordnet, daß sie tangential zur äußeren Seitenwandung der Ringkammer 37 in diese, an Sog erzeugenden Stellen, zwischen den Einmündungen 36b von jeweils zwei benachbarten tangentialen. Gängen 36 öffnen.

Um eine zusätzliche Sogwirkung in den Einlaßkanälen 29 zu erzeugen, ist die Außenwand der Ringkammer 37 nicht absolut rund, sondern verengt sich jeweils gerade (in Strömungsrichtung gesehen) vor den Einmündungen 29b der Einlaßkanäle 29. Die aus einem tangentialen Gang 36 einströmende bereits beschleunigte Flüssigkeit wird in die darauffolgende Verengung der Ringkammer 37 getrieben, wo sie noch einmal beschleunigt wird, wodurch sie im Vorbeifließen an der Einmündung 29b eines Einlaßkanals 29 einen Sog bewirkt, und dies um so mehr, als diese Einmündung 29b etwas hinter (d. h. stromauf) der Einlaufstelle 38a eines tangentialen Ganges 38 liegt, durch den die Flüssigkeit zur Auslaßöffnung 41 fließt. Die Einlaßkanäle 29 sind vorgesehen, um ein zweites Medium, wie z. B. Luft, anzusaugen und mit der das Düseninnere durchströmenden Flüssigkeit zu mischen.

Da die erfindungsgemäße Spritzdüse vorzugsweise zur Ausgabe eines von Gas, insbesondere auch von Treibmittelgas freien Produkts dienen soll, so muß, wenn ein schaumbildendes Produkt, z. B. Rasierkreme als Schaum ausgegeben werden soll, und dies zur Schaumbildung die Anwesenheit von gasförmigem Medium benötigt, zusätzlich zur Grundflüssigkeit der Rasierkreme noch ein Gasanteil eingeführt werden. Dies kann geschehen indem die Grundflüssigkeit beim Durchströmen der äußeren tangentialen Gänge 36, der Ringkammer 37 und der inneren tangentialen Gänge 38 durch. die Öffnungen 29a der Einlaßkanäle 29 Luft ansaugen kann, die dann, gemischt mit der Flüssigkeit, den Rasierschaum bildet (Fig. 9 bis 12).

Da in einer gasfreien Alternative für Aerosoldosen neben schaumbildenden Emulsionen auch Öl eingefüllt werden kann, die aber ebenfalls eines Gasmediums bedürfen, um als Staub- und Sprühwolke aus einer Spritzdüse auszutreten, kann mittels der erfindungsgemäßen Spritzdüse dieses Gasmedium (Luft) über die Einlaßkanäle 29 angesaugt werden. Der Querschnitt der Einlaßkanäle 29 hängt von der gewünschten Luftmenge ab, die man zum Mischen braucht und muß also von Fall zu Fall angepaßt werden. In Fig. 11 und 12 ist eine Spritzdüse mit einer Düsenhülse 33 und mit in diese eingesetztem Düsenkern 32 gezeigt, bei welcher die vier Öffnungen 29a, durch welche hindurch über die Einlaßkanäle 29 ein zweites Medium angesaugt werden kann, über Durchlässe 26a und einen Ringkanal 26b (gestrichelt in Fig. 11 gezeigt) miteinander verbunden sind, der in der Düsenhülse 33 verläuft und an ein Einlaßventil 22 angeschlossen ist, mit weichem die Ansaugmenge des zweiten Mediums gesteuert werden kann. Eine solche Ausführung kann neben einem Gasmedium auch andere fluide Medien, wie Flüssigkeiten oder feine Pulver ansaugen, was im folgenden ausführlicher beschrieben wird.

Die Fig. 13 zeigt einen Längsschnitt durch einen Betätigungskopf mit einer anderen, vorteilhaften Ausführungsform der erfindungsgemäßen Spritzdüse. Hierbei sind die verschiedenen Kanäle, Gänge und Ringkammern in einem inneren Düsenkörper 52 auf dessen Stirnseite 52a und Umfangswand 52b angeformt oder erodiert und werden mit einer Düsenhülse nach Fig. 4 abgedeckt. Der Düsenkörper 52 ist mit dem Betätigungskopf 50 vorzugsweise einstückig geformt und ragt aus dem Boden 51 der Ausnehmung 51a in der Seitenwandung 51 so weit heraus, daß über ihm und um ihn herum genügend Spiel zum festen, dichten Einfügen der Düsenhülse 53 in die Seitenwand 51 des Betätigungskopfes 50 verbleibt. Eine solche Ausführungsform ist nur möglich, wenn der Durchmesser des Düsenkörpers 52 eine Schaffung der vier Speisekanäle (axialen Gänge) 35 spritzgußtechnisch zuläßt, d. h. ist der Durchmesser zu groß, so werden die Speisekanäle 35 zu lang. Da diese einen sehr kleinen Querschnitt haben müssen, nämlich je nach Viskosität des Produktes zwischen 0.3 und 0.6 mm, müssen sie so kurz wie möglich gehalten werden. Die Erfahrung zeigt, daß die vorteilhafteste obere Grenze des Gesamtdurchmessers des Düsenkörpers 52 bei dieser Ausführung bei 16 mm liegt. Muß der Durchmesser aus irgendwelchen Gründen größer sein, so ist es ratsam, die Ausführungsform gemäß Fig. 1 zu wählen. Der Hauptspeisekanal 54 weist einen verkürzten Kanalteil 56 an der inneren Endwand 52c des Düsenkörpers 52 sowie eine Verengung des restlichen, in den Betätigungskopf 50 weiter hineinführenden Kanalteils 57 auf. Ferner ist der Winkelβ des blinden Endes 57a des verengten Kanalteils 57 mit der Düsenmittelachse größer als der entsprechende Winkel a des blinden Endes 56a des verkürzten Kanalteils 56. Diese abgewinkelten blinden Enden 56a und 57a dienen als Abprall- oder Stauflächen für die im Hauptspeisekanal 54 fließende Flüssigkeit, die mittels dieser Abprallflächen mit mehr oder weniger starkem Druck in die axialen Speisekanäle 35, und 35₂ getrieben wird. Würde der Hauptspeisekanal 54 zylindrisch gestaltet sein, so würde es am blinden Ende desselben zu einem Staudruck kommen, welcher die Flüssigkeit über die oberen Speisekanäle 35, mit einem höheren Druck treiben würde als über die unteren Speisekanäle 35₂. Erfindungsgemäß wird dies vermieden, indem im Bereich des Hauptspeisekanals 54, oberhalb der unteren Kanäle 35₂ die Anprallfläche 56a hervorsteht, deren Oberfläche und Neigungswinkel so gewählt werden, daß dort ein Staudruck in den darunter liegenden Kanälen 35₂ identisch mit demjenigen in den oberen Kanälen 35, entsteht. Haben die vier Kanäle 35, und 35₂ eine ungleichmäßige Druckabgabe, so wird die Sprühwolke unsymmetrisch. Von den vier Kanälen 35₁, 35₂ sind nur zwei in der Schnittebene liegende gezeigt.

Die neue Düse erübrigt die Verwendung einer Pumpe, welche nicht nur ein wiederholtes Drücken zum Ausstoßen des Produktes verlangt, sondern auch Umgebungsluft und somit Sauerstoff in den Produktbehälter pumpt, was natürlich zu einer unerwünschten Oxydation des Produktes führt.

Um am besten die außerordentlichen Möglichkeiten der erfindungsgemäßen Spritzdüse zu beleuchten, soll erwähnt werden, daß Laborversuche gezeigt haben, daß dank dieser Düse in Aerosoldosen bis zu 75% Treibgas eingespart werden kann. Zusammenfassend sei gesagt:
(a) Die erfindungsgemäße Spritzdüse ist im Stande, eine lediglich unter mechanischem Druck stehende Flüssigkeit mit nur ca. 2 atü in der gleichen Qualität zu versprühen, wie handelsübliche Spritzdüsen dies nur mit einem Druck von 6 atü erreichen.
(b) Dies bedeutet für Aerosolsprühdosen, daß Treibgas nicht mehr sowohl als Ausstoßenergie als auch durch Entspannung an der Umgebungsluft, als Versprühungsfaktor dienen muß, sondern nur noch den Druck abgeben soll, der gerade genügt, um die mechanischen Break-up-Eigenschaften der erfindungsgemäßen Spritzdüse voll auszunützen.
(c) Dies hat wiederum zur Folge, daß nicht mehr ein Treibgasgemisch, wie Freon 11 und Freon 12 verwendet werden muß, welches bisher nötig war, um einerseits eine genügend große Gasmenge zu erzeugen, die als Versprühfaktor dient, und um andererseits durch eine verschieden große Menge der einen oder anderen Gasgemischkomponente, dank ihrer sehr unterschiedlichen Siedepunkte, den Ausstoßdruck zu variieren, sondern es kann bei Verwendung der erfindungsgemäßen Spritzdüse lediglich das Treibgas mit dem tiefsten Siedepunkt eingesetzt und davon nur soviel verwendet werden, daß ca. 2 atü Überdruck in der Aerosoldose erreicht werden.
(d) Die Erfahrung hat gezeigt, daß z. B. für Haarlack statt 77% Gasgemisch Freon 11 und 12 entsprechend 3,8 atü Druck bei Verwendung der erfindungsgemäßen Spritzdüse lediglich 19% Freon 12 entsprechend 1.7 atü Druck in die Aerosoldose eingefüllt werden müssen, um identische Sprühqualitäten zu erreichen. Die erfindungsgemäße Spritzdüse funktioniert auch mit 1.7 atü Druck oder sogar, je nach verlangter Tropfengröße, bis herunter zu 0.8 atü, vorausgesetzt, daß dieser Druck durch ein Treibgas erzeugt wird. Denn nachdem das Treibgas seine Rolle als Ausstoßenergiequelle gespielt hat, entspannt es sich, wenn auch in geringerem Maße im Kontakt mit der Umgebungsluft und kompensiert so, als Sprühfaktor, den bis zu den weiter oben genannten 2 atü fehlenden Druckanteil.

Auch haben Laborversuche gezeigt, daß dank der mechanischen Break-up-Eigenschaften der erfindungsgemäßen Spritzdüse Flüssigkeiten, die mit hohem Druck durch sie hindurchgezwungen werden, wegen der entstehenden Reibungswärme zum Verdampfen gebracht werden können.

## Patentansprüche

1. Spritzdüse zur Ausgabe einer unter Überdruck stehenden Flüssigkeit in Form einer Sprühwolke, umfassend zumindest zwei Teile (32; 33), die quer zur Achse (MA) der in einem der Teile vorhandenen Auslaßöffnung (41) stirnseitig aneinanderliegen, wobei zwischen den Teilen ein achssymmetrisches Strömungswegsystem (35; 36; 37; 38; 39) angeordnet ist, das zentrisch eine Mündungskammer (45) mit mehreren im wesentlichen tangential aus einer außenliegenden Ringkammer (37; 39) in sie einmündenden Gängen (36; 38) aufweist, wobei in die Gänge (36) weitere von außen im wesentlichen rechtwinklig einmündende, in axialer Richtung verlaufende Gänge (35) vorgesehen sind. durch die die unter Druck stehende Flüssigkeit (139) von außen her dem Strömungswegsystem zugeführt wird, dadurch gekennzeichnet, daß zentrisch in der Mündungskammer (45) gegenüber der Auslaßöffnung (41) ein pflockartiger Ablenkvorsprung (40) vorgesehen ist, der sich bis nahe an die Auslaßöffnung (41) erstreckt und/oder in mindestens einem der tangentialen Gänge (36) ein Ablenkvorsprung (23) angeordnet ist.

2. Spritzdüse nach Anspruch 1, dadurch gekennzeichnet, daß das Teil (33) mit der Auslaßöffnung (41) als topfförmiges Gehäuse ausgebildet ist, in das das andere Teil (32) als Stopfen eingesteckt ist.

3. Spritzdüse nach einem der vorangehenden Ansprüche, dadurch gekennzeichnet, daß zur Speisung der zu der genannten Ringkammer (39) führenden tangentialen Gänge (38) eine weitere, außen liegende Ringkammer (37) vorgesehen ist, die wiederum durch in sie im wesentlichen tangential von außen einmündende Gänge (36) gespeist wird.

4. Spritzdüse nach Anspruch 1 oder 3, dadurch gekennzeichnet, daß jeweils ein tangential in eine Ringkammer (37) führender Gang (36) in Strömungsrichtung der Ringkammer eine nur kurze Strecke stromaufwärts von der Eintrittsöffnung (38a) eines aus derselben Ringkammer hinausführenden Ganges einmündet.

5. Spritzdüse nach einem der vorangehenden Ansprüche, dadurch gekennzeichnet, daß die tangentialen Gänge (36; 38) in ihrem Querschnitt in Strömungsrichtung zumindest in ihrem Mündungsbereich (36b; 38b) abnehmen.

6. Spritzdüse nach Anspruch 5, dadurch gekennzeichnet, daß der Querschnitt der tangentialen Gänge (36; 38) von ihrer Eintrittsöffnung (36a; 38a) bis zu ihrem Mündungsbereich (36b; 38b) kontinuierlich abnimmt.

7. Spritzdüse nach Anspruch 1 oder 3, dadurch gekennzeichnet, daß die Querschnitte der Ringkammern von einer außen gelegenen Ringkammer (37) zu einer weiter innen gelegenen Ringkammer (39) jeweils abnehmen.

8. Spritzdüse nach einem der vorangehenden Ansprüche, dadurch gekennzeichnet, daß der Ausmündungsquerschnitt jedes tangentialen Ganges (36; 38) an seiner Einmündungsstelle (36b; 38b) in die Ringkammer (37; 39) höchstens ein Drittel von deren Querschnitt beträgt.

9. Spritzdüse nach einem der vorangehenden Ansprüche, dadurch gekennzeichnet, daß die tangentialen Gänge (36; 38), die Ringkammern (37; 39) und die Mündungskammer (45) als Vertiefungen ausgebildet sind, die in die Stirnfläche des Stopfens (32) eingelassen sind.

10. Spritzdüse nach Anspruch 9, dadurch gekennzeichnet, daß die Ablenkvorsprünge (23) als Stufen im Boden der Vertiefungen ausgebildet sind.

11. Spritzdüse nach Anspruch 10, dadurch gekennzeichnet, daß jeder mit einer Stufe versehene Gang vor derselben einen größeren Querschnit aufweist als nach derselben.

12. Spritzdüse nach einem der Ansprüche 1 bis 10, dadurch gekennzeichnet, daß die Ablenkvorsprünge (23) sich im Bereich der Eingangsöffnung und/oder in der Ausmündung eines tangentialen Ganges (38) in, respektive aus einer Ringkammer (39) befinden.

13. Spritzdüse nach einem der vorangehenden Ansprüche, dadurch gekennzeichnet, daß sich um die Auslaßöffnung (41) herum zur Mündungskammer (45) hin eine kragenartige Ringrippe (42) erstreckt.

14. Spritzdüse nach einem der vorangehenden Ansprüche, dadurch gekennzeichnet, daß der Axialabstand der Stirnseite des pflockartigen Vorsprungs (40) bis zum Eingang der Auslaßöffnung (41) höchstens 0,1 mm beträgt.

15. Spritzdüse nach einem der Ansprüche 1 bis 15, dadurch gekennzeichnet, daß der pflockartige Vorsprung (40) eine zentrale Vertiefung (40a) aufweist.

16. Spritzdüse nach Anspruch 15, dadurch gekennzeichnet, daß der Axialabstand der Stirnseite des pflockartigen Vorsprungs (40) bis zur Stirnseite der Ringrippe (42) höchstens 0,05 mm beträgt.

17. Spritzdüse nach einem der vorangehenden Ansprüche, dadurch gekennzeichnet, daß Einlässe (29) für ein zweites Medium vorgesehen sind, von denen jeder von außen her im wesentlichen tangential bis in die äußerste Ringkammer (37) führt.

18. Spritzdüse nach Anspruch 17, dadurch gekennzeichnet, daß sich die Ringkammer (37) in Strömungsrichtung derselben vor der Einmündung eines jeden Einlasses (29) verengt, derart, daß sich die Einmündung im durch die Verengung bewirkten Sogbereich befindet.

## Claims

1. Atomizing nozzle for dispensing a liquid, which is subject to an elevated pressure, in the form of a spray, comprising at least two parts (32; 33), which frontally adjoin each other radially to the axis (MA) of the outlet orifice (41) present in one of the parts, between the parts being arranged an axially symmetrical flowing path system (35; 36; 37; 38; 39), which centrically has an outlet chamber (45) with several ducts (36; 38) ending therein in the main tangentially from a surrounding annular chamber (37; 39), in the ducts (36) further ducts (35) ending essentially right-angled in the former from an outward and axial direction are provided, through which the pressurized liquid (139) is led from the exterior to the flowing path system, characterized in that there is provided a peg-like deviating projection (40) situated centrically in the outlet chamber (45) opposite to the outlet orifice (41) protruding near to the outlet orifice (41) and/or there is arranged in at least one of the tangential ducts (36) a deviating projection (23).

2. Atomizing nozzle according to Claim 1, characterized in that the part (33) with the outlet orifice (41) is designed as a pot-shaped case into which the other part (32) is inserted as a plug.

3. Atomizing nozzle according to one of the preceding Claims, characterized in that for the supply of the tangential ducts (38) leading to the said annular chamber (39) there is provided a further surrounding annular chamber (37), which in turn is supplied by ducts (36) ending therein from an outward and in the main tangential direction.

4. Atomizing nozzle according to Claim 1 or 3, characterized in that in each case a duct (36) leading tangentially to an annular chamber (37) ends in the flowing direction of the annular chamber just a short distance upstream of the inlet orifice (38a) in a duct leading out of that same annular chamber.

5. Atomizing nozzle according to one of the preceding Claims, characterized in that the tangential ducts (36; 38) decrease in their cross-sections along the flowing direction at least in their end zones (36b; 38b).

6. Atomizing nozzle according to Claim 5, -characterized in that the cross-section of the tangential ducts (36; 38) decrease continuously from their inlet orifice (36a; 38a) to their end zone (36b; 38b).

7. Atomizing nozzle according to Claim 1 or 3, characterized in that the cross-sections of the annular chambers decrease in each case from an outer annular chamber (37) to an inner annular chamber (39).

8. Atomizing nozzle according to one of the preceding Claims, characterized in that the outlet cross-section of each tangential duct (36; 38) is at its point of opening (36b; 38b) into the annular chamber (37; 39) a third of the latter's cross-section at the most.

9. Atomizing nozzle according to one of the predecing Claims, characterized in that the tangential ducts (36; 38), the annular chambers (37; 39) and the outlet chamber (45) are designed as depressions which are recessed in the front face of the plug (32).

10. Atomizing nozzle according to Claim 9, characterized in that the deviating projections (23) are designed as steps in the bottom of the depressions.

11. Atomizing nozzle according to Claim 10, characterized in that each duct provided with a step has a larger cross-section in front of that step than after the same.

12. Atomizing nozzle according to one of the Claims 1 to 10, characterized in that the deviating projections (23) are situated in the area of the inlet orifice and/or the opening of a tangential duct (38) into or out of an annular chamber (39) respectively.

13. Atomizing nozzle according to one of the preceding Claims, characterized in that there extends a collarlike annular rib (42) surrounding the outlet orifice (41) and reaching up to the outlet chamber (45).

14. Atomizing nozzle according to one of the preceding Claims, characterized in that the axial distance from the front face of the peg-like projection (40) to the opening of the outlet orifice (41) is 0.1 mm at the most.

15. Atomizing nozzle according to one of the Claims 1 to 14, characterized in that the peg-like projection (40) has a central depression (40a).

16. Atomizing nozzle according to Claim 15, characterized in that the axial distance from the front face of the peg-like projection (40) to the front face of the annular rib (42) is 0.05 mm at the most.

17. Atomizing nozzle according to one of the preceding Claims, characterized in that there are provided inlets (29) for a second medium, each of which leads from the exterior in the main tangentially to the most outwardly situated annular chamber (37).

18. Atomizing nozzle according to Claim 17, characterized in that the annular chamber (37) narrows in the flowing direction of the same before the opening of each inlet (29) in such a way that the opening is situated in the suction area having been caused by the narrowing.

## Revendications

1. Gicleur pour l'émission d'un liquide sous pression en forme d'un brouillard atomisé, comportant au moins deux parties (32, 33) situées face en face, transversalement à l'axe (MA) de l'orifice d'émission (41) placé dans une des parties. Est prévu en outre un système asymétrique d'écoulement (35, 36, 37, 38, 39) placé entre les deux parties, pourvu au centre d'une chambre de débouchure (45) dans laquelle débouchent plusieurs conduits (36, 38), pour la plupart sous forme de tangente, venant d'une chambre annulaire (37, 39) située à l'extérieur, d'autres conduits (35) qui suivent un cours axial enbouchant dans ces conduits (36) de l'extérieur pour la plupart rectangulairement, par lesquels est amené sous pression le liquide (139) de l'extérieur au système d'écoulement, caractérisé en ce qu'est prévu au centre de la chambre de débouchure (45) face à l'orifice d'émission (41) une pièce de déviation saillante en forme de cheville (40) qui s'étend jusqu'à l'orifice d'émission (41) et/ou qu'est prévu dans au moins un des conduits tangentiels (36) une pièce saillante de déviation (23).

2. Gicleur selon la revendication 1, caractérisé en ce que la partie (33) ayant l'orifice d'émission (41) est formée comme boîte en forme de pot dans laquelle est insérée l'autre partie (32) comme un bouchon.

3. Gicleur selon une des revendications citées, caractérisé en ce qu'est prévu pour l'alimentation des conduits tangentiels (38) amenant à la chambre annulaire (39) mentionnée, une autre chambre annulaire (37) située à l'extérieur et alimentée à son tour par des conduits (36) débouchant de l'extérieur pour la plupart sous forme de tangente.

4. Gicleur selon la revendication 1 ou 3, caractérisé en ce que débouche toujours un conduit (36) menant tangentiellement dans une chambre annulaire (37) au sens de l'écoulement de la chambre annulaire, à un endroit un peu en amont de l'orifice d'entrée (38a) d'un des conduits sortant de la même chambre annulaire.

5. Gicleur selon une des revendications citées, caractérisé en ce que la dimension de la coupe transversale des conduits tangentiels (36, 38) diminue au sens de l'écoulement au moins au niveau de l'embouchure (36b, 38b).

6. Gicleur selon la revendication 5, caractérisé en ce que la dimension de la coupe transversale des conduits tangentiels (36, 38) diminue de façon continue de l'orifice d'entrée jusqu'au niveau d'embouchure (36b, 38b).

7. Gicleur selon la revendication 1 ou 3, caractérisé en ce que la dimension des chambres annulaires diminue toujours d'une chambre annulaire, située à l'extérieur, à une chambre annulaire située à l'intérieur.

8. Gicleur selon une des revendications citées, caractérisé en ce que la dimension de la coupe transversale de la sortie de tout conduit tangentiel (36, 38) est au niveau d'entrée (36b, 38b) dans la chambre annulaire (37, 39) au maximum un tiers de la coupe transversale de cette dernière.

9. Gicleur selon une des revendications citées, caractérisé en ce que les conduits tangentiels (36, 38), les chambres annulaires (37, 39) et la chambre de débouchure (45) sont formés comme des évidements dans la surface extérieure du bouchon (32).

10. Gicleur selon la revendication 9, caractérisé en ce que les pièces saillantes de déviation (23) ont la forme de seuils situés au fond des évidements.

11. Gicleur selon la revendication 10, caractérisé en ce que chaque conduit pourvu d'un seuil a une coupe transversale plus grande devant celui-là que derrière.

12. Gicleur selon une des revendications 1 à 10, caractérisé en ce que les pièces saillantes de déviation (23) se trouvent au niveau de l'orifice et/ou de sortie ou bien de l'entrée d'un conduit tangentiel (38) de, ou bien dans une chambre annulaire (39).

13. Gicleur selon une des revendications citées, caractérisé en ce qu'une nervure annulaire en forme de col entoure l'orifice d'émission (4) et s'étend jusqu'à la chambre de débouchure (45).

14. Gicleur selon une des revendications citées, caractérisé en ce que la distance axiale de la surface extérieure de la pièce saillante en forme de cheville (40) jusqu'à l'entrée de l'orifice d'émission (41) est au maximum de 0,1 mm.

15. Gicleur selon une des revendications 1 -15, caractérisé en ce que la pièce saillante en forme de cheville (40) a un évidement central (40a).

16. Gicleur selon la revendication 15, caractérisé en ce que la distance axiale de la surface extérieure de la pièce saillante en forme de cheville jusqu'à la surface extérieure de la nervure annulaire (42) est au maximum de 0,05 mm.

17. Gicleur selon une des revendications citées, caractérisé en ce que sont prévus des entrées (29) pour un deuxième fluide dont chacune est prolongée tangentiellement jusqu'à la dernière chambre annulaire à l'extérieur (37).

18. Gicleur selon la revendication 17, caractérisé en ce que la chambre annulaire se rétrécit au sens de l'écoulement de celle-là devant chaque endroit d'entrée (29), de façon que l'entrée soit soumise à l'aspiration provoquée par le rétrécissement.
